# EUROPÄISCHE PATENTSCHRIFT

(11) **EP 3 992 102 B1**
(45) Veröffentlichungstag und Bekanntmachung des Hinweises auf die Patenterteilung: **10.12.2025**
(21) Anmeldenummer: 21150074.9
(22) Anmeldetag: 04.01.2021
(51) Int. Cl.: B65D 23/00

(54) **KLEBEETIKETT ZUM ETIKETTIEREN EINES BEHÄLTNISSES**
ADHESIVE LABEL FOR LABELLING A CONTAINER
ÉTIQUETTE ADHÉSIVE DESTINÉE À L'ÉTIQUETAGE D'UN RÉCIPIENT

(30) Priorität: 29.10.2020 DE 202020106209 U
(43) Veröffentlichungstag der Anmeldung: 04.05.2022
(73) Patentinhaber: All4Labels Kassel GmbH, 34355 Staufenberg (DE)
(72) Erfinder: Borm, Achim, 61231 Bad Nauheim (DE); Schmidt, Jan, 34355 Staufenberg (DE)
(74) Vertreter: Uexküll & Stolberg

(56) Entgegenhaltungen:
- EP-A1- 1 834 886
- DE-A1- 10 307 251
- DE-A1- 102004 046 552
- DE-C1- 19 727 717

## Beschreibung

### TECHNISCHES GEBIET

Die vorliegende Erfindung betrifft ein Klebeetikett zum Etikettieren eines Behältnisses mit einem Aufhängebügel. Der Aufhängebügel ist ausgebildet, über einen Boden des Behältnisses gezogen zu werden, um diese aufzuhängen. Der Aufhängebügel ist durch Stanzung oder Perforation zumindest teilweise von einem übrigen Teil des Klebeetiketts abgegrenzt und ist an seinen Enden über zwei Verankerungsbereiche mit dem übrigen Teil des Klebeetiketts verbunden. Der Aufhängebügel weist ein länglichen Materialstreifen und zwei Übergangsbereiche auf, die beidseitig an den länglichen Materialstreifen angrenzen und sich teilweise quer zum länglichen Materialstreifen erstrecken. Der Aufhängebügel weist Endabschnitte auf, die die Übergangsbereiche mit den Verankerungsbereichen verbinden.

### HINTERGRUND DER ERFINDUNG

Klebeetiketten werden zum Etikettieren von Behältnissen, wie beispielsweise Infusions-, Transfusions- oder Injektionsflaschen verwendet. Der Aufhängebügel des Etiketts kann von dem übrigen Teil des Etiketts zumindest teilweise abgelöst und über den Boden des Behältnisses gezogen werden, so dass der Aufhängebügel, beispielsweise an einem Infusionsständer, aufgehängt wird und das Behältnis während der Verabreichung der Infusion lotrecht am Infusionsständer hängt.

DE 103 07 251 offenbart ein derartiges Etikett, das zum Etikettieren eines Behältnisses geeignet ist. Das Etikett umfasst einen Aufhängebügel, der einen horizontalen Materialstreifen und vertikale Seitenteile aufweist, die sich quer zu dem horizontalen Materialstreifen erstrecken. Die Länge der Seitenteile beträgt das 3- bis 6-fache ihrer Breite. Die länglichen Seitenteile, die sich beinahe bis zu der dem Materialstreifen gegenüberliegenden Seite des Etiketts erstrecken, ragen weit in die Fläche des Klebeetiketts hinein. Entsprechend wenig Platz steht für die Bedruckung des Etiketts zur Verfügung.

DE 197 27 717 C1 betrifft ein Etikett mit Aufhängebügel, das an einer Flasche anzubringen ist, um die Flasche an einem Gestell aufzuhängen.

DE 10 2004 046552 A1 betrifft ein Etikett zum Etikettieren eines Behältnisses. Das Etikett weist mindestens eine Stanzung oder Perforation auf, die einen Materialstreifen begrenzt, der einen Aufhängebügel bildet.

DE 103 07 251 A1 betrifft ein Etikett zum Etikettieren eines vorzugsweise zylindrischen Behältnisses. Das Etikett weist mindestens eine Stanzung oder Perforation auf, die in der Nähe der Bodenkante des Behältnisses verläuft und einen horizontalen Materialstreifen begrenzt.

Es ist daher Aufgabe der vorliegenden Erfindung, ein Klebeetikett zum Etikettieren eines Behältnisses bereitzustellen, dessen Aufhängebügel platzsparend auf dem Klebeetikett angeordnet ist.

### ZUSAMMENFASSUNG DER ERFINDUNG

Die Aufgabe wird von einem Klebeetikett, umfassend die Merkmale gemäß Patentanspruch 1, gelöst. Bevorzugte Ausführungsformen sind in den Unteransprüchen beschrieben.

Gemäß der vorliegenden Erfindung erstrecken sich die Endabschnitte zumindest teilweise aufeinander zu. Die Verankerungsbereiche sind zwischen den Endabschnitten angeordnet. Der Aufhängebügel ist derart leimneutralisiert, dass er sich beim Abziehen von dem etikettierten Behältnis von diesem vollständig bist zu den Verankerungsbereichen löst.

Im Rahmen der vorliegenden Erfindung wird unter dem Begriff "leimneutralisiert" verstanden, dass ein entsprechender Teil des Klebeetiketts, im vorliegenden Fall der Aufhängebügel, nicht klebend ausgebildet ist. Der Aufhängebügel ist derart nicht klebend ausgebildet, dass er sich beim Abziehen von dem etikettierten Behältnis von diesem vollständig bis zu den Verankerungsbereichen löst. Ein entsprechendes Lösen des Aufhängebügels von dem Etikett ist gegeben, wenn der Aufhängebügel entweder vollständig leimneutralisiert ist oder, wenn nur geringe Bereiche, beispielsweis 1 bis 10 % der Fläche des Aufhängebügels, klebend ausgebildet sind, um ein Wegklappen des Aufhängebügels beim Aufbringen des Klebeetiketts auf das Behältnis zu verhindern. Die leimneutralisierte bzw. nicht klebende Eigenschaft des Aufhängebügels kann dadurch realisiert werden, dass am Aufhängebügel vorhandener Klebstoff mit einer die Wirkung des Klebstoffs aufhebenden Materialschicht bedruckt wird.

Indem sich die Endabschnitte zumindest teilweise aufeinander zu erstrecken, wird eine platzsparende Konstruktion des Klebeetiketts, insbesondere des Aufhängebügels ermöglicht. Der übrige Teil des Klebeetiketts kann großflächig bedruckt werden.

Indem die Übergangsbereiche den Aufhängebügel ausgehend von dem länglichen Materialstreifen quer zu dessen Längsrichtung weiterbilden und sich die Endabschnitte ausgehend von den jeweiligen Übergangsbereichen teilweise aufeinander zu erstrecken, wird trotz platzsparender Anordnung des Aufhängebügels eine Länge desselben erreicht, die ein einfaches Ziehen des Aufhängebügels über den Boden des Behältnisses ermöglicht. Beim Ablösen des Aufhängebügels vom Behältnis entfalten sich die Übergangsbereiche und Endabschnitte und bilden so die gesamte Länge des Aufhängebügels. Darüber hinaus kann das verwendete Material des Etiketts plastische dehnbar ausgebildet sein, so dass durch Dehnen des Aufhängebügels zusätzliche Länge entstehen kann. Beispielsweise kann das Material Valéron 165^{®} verwendet werden. Der Aufhängebügel bietet eine ausreichende Länge, um das Behältnis zusammen mit dem Klebeetikett an einer Vorrichtung, beispielsweise einem Infusionsständer, aufzuhängen.

Bevorzugt erstreckt sich der längliche Materialstreifen über eine Länge, die größer ist als der Abstand zwischen den beiden Verankerungsbereichen, wobei der Abstand der Verankerungsbereiche parallel zu der Länge des Materialstreifens gemessen wird. Bevorzugt ist der Abstand der Verankerungsbereiche derart gewählt und auf das zu etikettierende Behältnis derart abgestimmt, dass die Verankerungsbereiche um 180° versetzt zueinander auf dem Behältnis angeordnet sind. Mit anderen Worten: Bevorzugt ist der Abstand der Verankerungsbereiche derart gewählt, dass die Verankerungsbereiche einander gegenüberliegen, wenn das Klebetikett auf dem Behältnis angebracht wurde. So wird ermöglicht, dass das Behältnis lotrecht unter einer Halterung, beispielsweise einem Infusionsständer, hängt, an dem der Aufhängebügel eingehängt ist.

Gemäß der vorliegenden Erfindung erstrecken sich die Endabschnitte parallel zum länglichen Materialstreifen. Dies hat den Vorteil, dass die Endabschnitte möglichst nah an dem länglichen Materialstreifen parallel zu diesem verlaufen und dadurch der Aufhängebügel lediglich eine räumlich besonders eng begrenzte Fläche des Klebeetiketts beansprucht. Eine großflächige Bedruckung des übrigen Klebeetiketts wird dadurch ermöglicht. Bevorzugt beträgt die Länge des länglichen Materialstreifens das 5- bis 9-fache, besonders bevorzugt das 6- bis 8- fache, insbesondere bevorzugt das 7-fache der Länge jedes Endabschnitts. In anderen Worten: Die Endabschnitte erstrecken sich jeweils über ein Neuntel bis ein Fünftel, besonders bevorzugt über ein Achtel bis ein Sechstel, insbesondere bevorzugt über ein Siebtel der Länge des länglichen Materialstreifens.

Gemäß einer weiteren Ausführungsform der vorliegenden Erfindung ist der Aufhängebügel vollständig leimneutralisiert. Bevorzugt ist die gesamte Fläche des Aufhängebügels, die bei einem etikettierten Behältnis diesem zugewandt ist, leimneutralisiert. Mit anderen Worten: Der Aufhängebügel ist vollständig nicht klebend ausgebildet. Dadurch kann der Aufhängebügel bei einem auf das Behältnis aufgebrachten Klebeetiketts leicht abgezogen werden.

Bevorzugt weist der übrige Teil des Klebeetiketts zwei Halteabschnitte zum Halten des Aufhängebügels beim Anbringen des Klebeetiketts auf das Behältnis auf, wobei jeweils ein Halteabschnitt an einen der Übergangsbereiche des Aufhängebügels angrenzt, und wobei der jeweilige Halteabschnitt mit dem angrenzenden Übergangsbereich über mindestens einen Steg verbunden ist. Dadurch wird gewährleistet, dass sich der Aufhängebügel, wenn das Klebeetikett an dem Behältnis angebracht wird, nicht löst, sondern in einer Ebene mit dem übrigen Klebeetikett auf das Behältnis aufgebracht werden kann. Bevorzugt sind die Stege derart ausgebildet, dass sie beim Ablösen des Aufhängebügels brechen oder durchreißen.

Gemäß einer Ausführungsform der vorliegenden Erfindung, erstrecken sich die Halteabschnitte quer zum länglichen Materialstreifen des Aufhängebügels über die gesamte Länge der Übergangsbereiche. Dadurch wird ermöglicht, dass der Aufhängebügel an seinen Übergangsbereichen über deren gesamte Länge über einen oder mehrere Stege mit dem Halteabschnitt verbunden werden kann. Dadurch wird eine annähernd vollflächige Fixierung des Aufhängebügels in der Ebene des Klebeetiketts erreicht.

Gemäß der vorliegenden Erfindung ist der Aufhängebügel durch eine erste Stanz- oder Perforationslinie vom übrigen Teil des Klebeetiketts abgegrenzt, die eine Innenkontur des Aufhängebügels definiert, die entlang einander zugewandter Seiten der Übergangsbereiche verläuft. Die Übergangsbereiche können entlang der Innenkontur des Aufhängebügels beispielsweise gekrümmt oder gerade ausgebildet sein. Sind die Übergangsbereiche entlang der Innenkontur gerade ausgebildet, verlaufen sie entlang der Innenkontur bevorzugt quer oder annähernd quer zum länglichen Materialstreifen.

Gemäß der vorliegenden Erfindung weisen die Übergangsbereiche entlang der Innenkontur des Aufhängebügels jeweils einen Radius von 2 mm bis 8 mm, bevorzugt von 4 mm auf. Dadurch wird die Kerbwirkung beim Abziehen des Aufhängebügels vom übrigen Etikett entlang der Übergangsbereiche minimiert und somit ein Einreißen des Aufhängebügels vermieden. Beispielsweise verlaufen die Übergangsbereiche entlang der Innenkontur entlang eines Halbkreises oder eines annähernd halbreisförmigen Bogens mit dem oben genannten Radius. Es ist aber ebenfalls denkbar, dass die Übergangsbereiche entlang der Innenkontur entlang eines ersten Viertelkreises und eines zweiten Viertelkreises verlaufen, die beide den oben genannten Radius oder voneinander verschiedene Radien aufweisen. Bevorzugt sind die beiden Viertelkreise über eine Gerade miteinander verbunden, die sich bevorzugt quer zum länglichen Materialstreifen erstreckt.

Gemäß der vorliegenden Erfindung ist der Aufhängebügel durch zweite Stanz- oder Perforationslinien vom übrigen Teil des Klebeetiketts abgegrenzt, die eine Außenkontur des Aufhängebügels zumindest teilweise definieren. Bevorzugt bilden die zweiten Stanz- oder Perforationslinien die Außenkontur der Übergansbereiche.

Gemäß der vorliegenden Erfindung weisen die Übergangsbereiche entlang der Außenkontur des Aufhängebügels jeweils einen geradlinigen, bevorzugt vertikalen Verlauf auf. Dadurch wird ein einfaches Ablösen des Aufhängebügels von dem übrigen Klebeetikett im Bereich der Übergangsbereiche ermöglicht, da die Außenkontur im Bereich der Übergangsbereiche entlang einer Ablöserichtung des Aufhängebügels vom übrigen Klebeetikett verläuft.

Gemäß einer Ausführungsform der vorliegenden Erfindung weisen die Übergangsbereiche entlang der Außenkontur des Aufhängebügels jeweils einen bogenförmigen Verlauf auf. Bevorzugt weist die Außenkontur der Übergangsbereiche einen Verlauf auf, der dem Verlauf der Innenkontur im Bereich der Übergangsbereiche annähernd ähnlich ist, so dass die Breite des Aufhängebügels zwischen der Innenkontur und der Außenkontur im Verlauf der Übergangsbereiche annähernd konstant ist. Dadurch ergibt sich eine Materialersparnis und eine gleichmäßige Belastung des Aufhängebügels, wenn dieser das Behältnis trägt.

Die obige Aufgabe wird ebenfalls durch eine Anordnung umfassend die Merkmalen gemäß Anspruch 5 gelöst. Die Anordnung umfasst ein Behältnis mit einem oben beschriebenen Klebeetikett, wobei das Behältnis einen Boden aufweist. Das Klebeetikett ist derart auf dem Behältnis angeordnet, dass der längliche Materialstreifen des Bügels bodennah und parallel zum Boden positioniert ist.

### BESCHREIBUNG DER ERFINDUNG

Die Erfindung wird im Folgenden an Hand einer beispielhaften Ausführungsform beschrieben, die in den Figuren dargestellt ist, in denen:
- Figur 1: eine Anordnung umfassend ein Behältnis mit einem Klebeetikett in einer perspektivischen Ansicht zeigt,
- Figur 2: die Anordnung aus Figur 1 mit einem Aufhängebügel, der über einen Boden des Behältnisses gezogen ist, um dieses aufzuhängen, in einer perspektivischen Ansicht zeigt und
- Figur 3: ein Klebeetikett zum Etikettieren eines Behältnisses in der Draufsicht zeigt.

In den Figuren 1 und 2 ist eine Anordnung 1 dargestellt, die ein Behältnis 2 in Form einer Infusionsflasche und ein Klebeetikett 3 umfasst. Das Klebeetikett 3 ist auf das Behältnis 2 aufgebracht, insbesondere aufgeklebt. Das Klebeetikett 3 hat einen Aufhängebügel 4, der ausgebildet ist, über einen Boden 5 des Behältnisses 2 gezogen zu werden, um dieses, beispielsweise an einem Haken 6 eines Infusionsständers (nicht dargestellt), aufzuhängen. Das Klebeetikett 3 ist derart auf dem Behältnis 2 angeordnet, dass ein länglicher Materialstreifen 7 des Aufhängebügels 4 bodennah und parallel zum Boden 5 des Behältnisses positioniert ist.

Figur 3 zeigt das Klebeetikett 3 im Detail. Der Aufhängebügel 4 ist durch Stanzung oder Perforation in Form einer ersten Stanz- oder Perforationslinie 8 und zweiten Stanz- oder Perforationslinien 9 von einem übrigen Teil 10 des Klebeetiketts 3 abgegrenzt. Die ersten und zweiten Stanz- oder Perforationslinien 8, 9 sind in der Figur 1 gestrichelt angedeutet.

Der Aufhängebügel 4 ist an seinen Enden 11 über zwei Verankerungsbereiche 12 mit dem übrigen Teil 10 des Klebeetiketts verbunden. Er weist den länglichen Materialstreifen 7 und zwei Übergangsbereiche 13 auf, die beidseitig an den länglichen Materialstreifen angrenzen und sich teilweise quer zum länglichen Materialstreifen 7 erstrecken.

Der Aufhängebügel 4 weist weiter Endabschnitte 14 auf, die die Übergangsbereiche 13 mit den Verankerungsbereichen 12 verbinden. Die Endabschnitte 14 erstrecken sich parallel zum länglichen Materialstreifen 7 aufeinander zu. Die Verankerungsbereiche 13 sind zwischen den Endabschnitten 14 angeordnet. Ein Abstand d zwischen den Verankerungsbereichen 12 ist also kleiner als eine Länge L_{M} des länglichen Materialstreifens 7. Bevorzugt erstrecken sich die Endabschnitte 14 jeweils über ein Siebtel der Länge L_{M} des länglichen Materialstreifens 7 entlang einer Länge L_{E}. Die Länge L_{M} des länglichen Materialstreifens 7 ist gleich der Summe aus Abstand d zwischen den Verankerungsbereichen 12 und der zweifachen Länge L_{E} der Endabschnitte 14.

Die erste Stanz- oder Perforationslinie 8 definiert eine Innenkontur 15 des Aufhängebügels 4, die entlang einander zugewandter Seiten 16 der Übergangsbereiche 13 verläuft. Die Übergangsbereiche 13 verlaufen entlang der Innenkontur entlang eines Halbkreises. Sie weisen entlang der Innenkontur 15 jeweils einen Radius r von 2 mm bis 8 mm, bevorzugt von 4 mm auf.

Die zweiten Stanz- oder Perforationslinien 9 definieren zumindest teilweise eine Außenkontur 17 des Aufhängebügels 4. Die Übergangsbereiche 12 weisen entlang der Außenkontur 17 jeweils einen geradlinigen, in Figur 3 vertikalen Verlauf auf.

Der Aufhängebügel 4 ist vollständig leimneutralisiert, so dass er sich beim Abziehen von dem etikettierten Behältnis 2 (Figu-ren 1 und 2) von diesen vollständig bis zu den Verankerungsbereichen 12 löst.

Das Klebeetikett 3 umfasst zwei Halteabschnitte 18 zum Halten des Aufhängebügels 4 beim Anbringen des Klebeetiketts 3 auf das Behältnis 2 (Figuren 1 und 2). Jeweils ein Halteabschnitt 18 grenzt an einen der Übergangsbereiche 13 an. Der jeweilige Halteabschnitt 18 ist mit dem angrenzenden Übergangsbereich 13 über zwei Stege 19 verbunden. Die Halteabschnitte 18 erstrecken sich quer zum länglichen Materialstreifen 7 des Aufhängebügels 4 über die gesamte Länge der Übergangsbereiche 13.

### Bezugszeichenliste

- 1: Anordnung
- 2: Behältnis
- 3: Klebeetikett
- 4: Aufhängebügel
- 5: Boden (Behältnis)
- 6: Haken (Infusionsständer)
- 7: Materialsteifen (Aufhängebügel)
- 8: erste Stanz- oder Perforationslinie
- 9: zweite Stanz- oder Perforationslinien
- 10: übriger Teil des Klebeetiketts
- 11: Enden (Aufhängebügel)
- 12: Verankerungsbereich
- 13: Übergangsbereich
- 14: Endabschnitt
- d: Abstand Verankerungsbereiche
- L_{M}: Länge Materialstreifen
- L_{E}: Länge Endabschnitt
- 15: Innenkontur (Aufhängebügel)
- 16: Seiten (Übergangsbereiche)
- r: Radius der Innenkontur des Übergansbereichs
- 17: Außenkontur (Aufhängebügel)
- 18: Halteabschnitt
- 19: Steg

## Patentansprüche

1. Klebeetikett zum Etikettieren eines Behältnisses (2),
wobei das Klebeetikett einen Aufhängebügel (4) hat,
wobei der Aufhängebügel (4) ausgebildet ist, über einen Boden (5) des Behältnisses (2) gezogen zu werden, um dieses aufzuhängen,
wobei der Aufhängebügel (4) durch Stanzung oder Perforation (8, 9) zumindest teilweise von einem übrigen Teil (10) des Klebeetiketts (3) abgegrenzt und an seinen Enden (11) über zwei Verankerungsbereiche (12) mit dem übrigen Teil (10) des Klebeetiketts (3) verbunden ist,
wobei der Aufhängebügel (4) einen länglichen Materialstreifen (7) und zwei Übergangsbereiche (13) aufweist, die beidseitig an den länglichen Materialstreifen (7) angrenzen und sich teilweise quer zum länglichen Materialstreifen (7) erstrecken, und
wobei der Aufhängebügel (4) Endabschnitte (14) aufweist, die die Übergangsbereiche (13) mit den Verankerungsbereichen (12) verbinden,
wobei sich die Endabschnitte (14) zumindest teilweise aufeinander zu erstrecken,
wobei die Verankerungsbereiche (12) zwischen den Endabschnitten (14) angeordnet sind,
wobei der Aufhängebügel (4) derart leimneutralisiert ist, dass er sich beim Abziehen von dem etikettierten Behältnis (2) von diesem vollständig bis zu den Verankerungsbereichen (12) löst,
wobei der Aufhängebügel (4) durch eine erste Stanz- oder Perforationslinie (8) vom übrigen Teil (10) des Klebeetiketts (3) abgegrenzt ist, die eine Innenkontur (15) des Aufhängebügels (4) definiert, die entlang einander zugewandter Seiten (16) der Übergangsbereiche (13) verläuft, wobei der Aufhängebügel (4) durch zweite Stanz- oder Perforationslinien (9) vom übrigen Teil (10) des Klebeetiketts (4) abgegrenzt sind, die eine Außenkontur (17) des Aufhängebügels (4) zumindest teilweise definieren und, wobei die Übergangsbereiche (13) entlang der Außenkontur (17) des Aufhängebügels (4) jeweils einen geradlinigen Verlauf aufweisen,
**dadurch gekennzeichnet,**
**dass** die Übergangsbereiche (13) entlang der Innenkontur (15) des Aufhängebügels (4) jeweils einen Radius (r) von 2 mm bis 8 mm, bevorzugt von 4 mm aufweisen und,
**dass** sich die Endabschnitte (14) parallel zum länglichen Materialstreifen (7) erstrecken.

2. Klebeetikett nach Anspruch 1, **dadurch gekennzeichnet, dass** der Aufhängebügel (4) vollständig leimneutralisiert ist.

3. Klebeetikett nach einem der vorhergehenden Ansprüche, **dadurch gekennzeichnet, dass** der übrige Teil (10) des Klebeetiketts (3) zwei Halteabschnitte (18) zum Halten des Aufhängebügels (4) beim Anbringen des Klebeetiketts (3) auf das Behältnis (2) aufweist, wobei jeweils ein Halteabschnitt (18) an einen der Übergangsbereiche (13) des Aufhängebügels (4) angrenzt, und wobei der jeweilige Halteabschnitt (18) mit dem angrenzenden Übergangsbereich (13) über mindestens einen Steg (19) verbunden ist.

4. Klebeetikett nach Anspruch 3, **dadurch gekennzeichnet, dass** sich die Halteabschnitte (18) quer zum länglichen Materialstreifen (7) des Aufhängebügels (4) über die gesamte Länge der Übergangsbereiche (13) erstrecken.

5. Anordnung umfassend ein Behältnis (2) mit einem Klebeetikett (3) nach einem der vorhergehenden Ansprüche 1 bis 4, wobei das Behältnis (2) einen Boden (5) aufweist und das Klebeetikett (3) derart auf dem Behältnis (2) angeordnet ist, dass der längliche Materialstreifen (7) des Aufhängebügels (4) bodennah und parallel zum Boden (5) positioniert ist.

## Claims

1. Adhesive label for labeling a container (2),
wherein the adhesive label has a hanging bracket (4),
wherein the hanging bracket (4) is designed to be pulled over a bottom (5) of the container (2) in order to hang it up,
wherein the hanging bracket (4) is at least partially separated from a remaining part (10) of the adhesive label (3) by punching or perforation (8, 9) and is connected at its ends (11) to the remaining part (10) of the adhesive label (3) via two anchoring areas (12),
wherein the hanging bracket (4) has an elongated material strip (7) and two transition areas (13) which adjoin the elongated material strip (7) on both sides and extend partially transversely to the elongated material strip (7), and
wherein the hanging bracket (4) has end sections (14) which connect the transition areas (13) to the anchoring areas (12),
wherein the end sections (14) extend at least partially towards each other,
wherein the anchoring areas (12) are arranged between the end sections (14),
wherein the hanging bracket (4) is glue-neutralized in such a way that, when pulled off the labeled container (2), it detaches completely from the latter up to the anchoring areas (12),
wherein the hanging bracket (4) is separated from the remaining part (10) of the adhesive label (3) by a first punched or perforated line (8) which defines an inner contour (15) of the hanging bracket (4) running along facing sides (16) of the transition areas (13),
wherein the hanging bracket (4) is separated from the remaining part (10) of the adhesive label (4) by second punching or perforation lines (9) which at least partially define an outer contour (17) of the hanging bracket (4), and
wherein the transition areas (13) each have a straight-line course along the outer contour (17) of the hanging bracket (4),
**characterized in**
**that** the transition areas (13) along the inner contour (15) of the hanging bracket (4) each have a radius (r) of 2 mm to 8 mm, preferably 4 mm, and
**that** the end sections (14) extend parallel to the elongated material strip (7).

2. Adhesive label according to claim 1, **characterized in that** the hanging bracket (4) is completely glue-neutralized.

3. Adhesive label according to one of the preceding claims, **characterized in that** the remaining part (10) of the adhesive label (3) has two retaining sections (18) for retaining the hanging bracket (4) when attaching the adhesive label (3) to the container (2), wherein each retaining section (18) adjoins one of the transition areas (13) of the hanging bracket (4), and wherein the respective retaining section (18) is connected to the adjoining transition area (13) by at least one web (19).

4. Adhesive label according to claim 3, **characterized in that** the retaining sections (18) extend transversely to the elongated material strip (7) of the hanging bracket (4) over the entire length of the transition areas (13).

5. Arrangement comprising a container (2) with an adhesive label (3) according to any one of the preceding claims 1 to 4, wherein the container (2) has a bottom (5) and the adhesive label (3) is arranged on the container (2) in such a way that the elongated material strip (7) of the hanging bracket (4) is positioned close to the bottom and parallel to the bottom (5).

## Revendications

1. Étiquette adhésive pour étiqueter un récipient (2), l'étiquette adhésive comprenant une patte de suspension (4), la patte de suspension (4) étant conçue pour être tirée sur un fond (5) du récipient (2) afin de suspendre celui-ci,
la patte de suspension (4) étant délimitée au moins partiellement par une partie restante (10) de l'étiquette adhésive (3) par découpage ou perforation (8, 9) de l'étiquette adhésive (3) et étant reliée à ses extrémités (11) par deux zones d'ancrage (12) à la partie restante (10) de l'étiquette adhésive (3),
la patte de suspension (4) comprenant une bande de matériau allongée (7) et deux zones de transition (13) qui sont adjacentes aux deux côtés de la bande de matériau allongée (7) et s'étendent en partie transversalement à la bande de matériau allongée (7), et
la patte de suspension (4) comprenant des parties d'extrémité (14) qui relient les zones de transition (13) aux zones d'ancrage (12),
les parties d'extrémité (14) s'étendant au moins partiellement l'une vers l'autre,
les zones d'ancrage (12) étant agencées entre les parties d'extrémité (14),
la patte de suspension (4) étant neutralisée à la colle de telle sorte qu'elle se détache complètement du récipient étiqueté (2) jusqu'aux zones d'ancrage (12) lorsqu'elle est retirée de celui-ci,
la patte de suspension (4) étant délimitée par une première ligne de découpe ou de perforation (8) de la partie restante (10) de l'étiquette adhésive (3) qui définit un contour intérieur (15) de la patte de suspension (4) qui s'étend le long des côtés (16) des zones de transition (13) tournés l'un vers l'autre, la patte de suspension (4) étant délimité de la partie restante (10) de l'étiquette adhésive par des deuxièmes lignes de découpe ou de perforation (9) qui définissent au moins partiellement un contour extérieur (17) de la patte de suspension (4) et les zones de transition (13) présentant chacune un tracé rectiligne le long du contour extérieur (17) de la patte de suspension (4),
**caractérisé en ce que**
les zones de transition (13) le long du contour intérieur (15) de la patte de suspension (4) présentent chacune un rayon (r) de 2 mm à 8 mm, de préférence de 4 mm, et
**en ce que** les parties d'extrémité (14) s'étendent parallèlement à la bande de matériau allongée (7).

2. Étiquette adhésive selon la revendication 1, **caractérisée en ce que** la patte de suspension (4) est entièrement neutralisée à la colle.

3. Étiquette adhésive selon l'une des revendications précédentes, **caractérisée en ce que** la partie restante (10) de l'étiquette adhésive (3) présente deux parties de retenue (18) destinées à retenir la patte de suspension (4) lors de la fixation de l'étiquette adhésive (3) sur le récipient (2), une partie de retenue (18) étant adjacente à chacune des zones de transition (13) de la patte de suspension (4) et la partie de retenue (18) respective étant reliée à la zone de transition adjacente (13) par au moins une nervure (19).

4. Étiquette adhésive selon la revendication 3, **caractérisée en ce que** les parties de retenue (18) s'étendent transversalement à la bande de matériau allongée (7) de la patte de suspension (4) sur toute la longueur des zones de transition (13).

5. Dispositif comprenant un récipient (2) avec une étiquette adhésive (3) selon l'une des revendications 1 à 4 précédentes, le récipient (2) présentant un fond (5) et l'étiquette adhésive (3) étant agencée sur le récipient (2) de telle sorte que la bande de matériau allongée (7) de la patte de suspension (4) soit positionnée près du fond et parallèlement au fond (5).
